# EUROPÄISCHE PATENTSCHRIFT

(11) **EP 1 075 502 B1**
(45) Veröffentlichungstag und Bekanntmachung des Hinweises auf die Patenterteilung: **12.10.2005**
(21) Anmeldenummer: 98924255.7
(22) Anmeldetag: 30.04.1998
(51) Int. Cl.: C11D 3/00, C11D 1/83, C11D 1/94, C11D 3/20

(54) **GESCHIRRSPÜLMITTEL MIT ANTIBAKTERIELLER WIRKUNG**
DISHWASHING DETERGENT WITH AN ANTIBACTERIAL EFFECT
PRODUIT POUR LAVER LA VAISSELLE A ACTION ANTIBACTERIENNE

(43) Veröffentlichungstag der Anmeldung: 14.02.2001
(73) Patentinhaber: Henkel Kommanditgesellschaft auf Aktien, 40589 Düsseldorf (DE)
(72) Erfinder: ZAIKA, Dagmar, D-40822 Mettmann (DE); GIESEN, Brigitte, D-40625 Düsseldorf (DE); LASKE, Christian, A-2380 Perchtoldsdorf (AT); ANDREE, Hans, D-42799 Leichlingen (DE); HEINZEL, Michael, D-40822 Mettmann (DE); STELTER, Norbert, D-40789 Monheim (DE)
(86) Internationale Anmeldenummer: PCT/EP1998/002565
(87) Internationale Veröffentlichungsnummer: WO 1999/057235

(56) Entgegenhaltungen:
- EP-A- 0 288 689
- WO-A-92/21239
- DE-A- 4 417 809
- US-A- 3 936 317
- US-A- 5 510 052

## Beschreibung

Die Erfindung betrifft Alkylbenzolsulfonat-haltige Geschirrspülmittel, die bei konzentrierter Anwendung eine antibakterielle Wirkung zeigen, d.h. bei unverdünnter Anwendung eine Hemmung des bakteriellen Wachstums bewirken und darüber hinaus eine Reihe von Bakterien in erheblichem Umfange abtöten.

Eine der meist unterschätzten Gesundheitsgefahren sind die hygienischen Verhältnisse in der Küche. Krankheitserregende Bakterien können sich - insbesondere nach Verarbeitung von Eiern, rohem Fleisch und rohem Fisch - auf Arbeitsflächen und Küchengeräten, wie z.B. Schneidbrettern vermehren und damit eine ernste Gefahr darstellen.

Versucht man mit herkömmlichen Geschirrspülmitteln eine bakteriostatische Wirkung zu erreichen, so stellt man bei der Überprüfung der antibakteriellen Wirksamkeit schnell fest, daß eine Reihe von Handgeschirrspülmittel schon bei konzentrierter Anwendung keine ausreichende Wachstumshemmung oder gar Keimabtötung bewirken.

Die Anwendung von konzentriertem Produkt auf feuchten Arbeitsflächen oder Küchengeräten unter Zuhilfenahme von feuchten Spülschwämmen, Tüchem oder Bürsten führt zudem zwangsläufig zu einer Verdünnung des Handgeschirrspülmittels und damit zu einer weiter reduzierten antibakteriellen Wirkung.

Eine Überprüfung der antibakteriellen Wirkung von Handgeschirrspülmittelformulierungen nach dem in der Desinfektionsmittelprüfung anerkannten quantitativen Suspensionstest der DGHM (Deutsche Gesellschaft für Hygiene und Mikrobiologie), bei dem die Zahl überlebender Keime nach Ablauf einer definierten, praxisrelevanten Einwirkzeit in Abhängigkeit von der Einsatzkonzentration bestimmt wird, hat nun gezeigt, daß schon bei Einsatz einer 50 %igen Spülmittelverdünnung eine Reihe von Konservierungsmittel-haltigen Rezepturen keine ausreichende bakteriostatische Wirkung aufweisen.

Aufgabe der Erfindung war es nun, ein Handgeschirrspülmittel zu formulieren, daß auch bei 50 %iger Verdünnung noch eine deutliche Hemmung des Bakterienwachstums und zudem in hohem Maße eine Keimabtötung bewirkt.

Daneben muß ein modernes Handgeschirrspülmittel auch ein besonderes Eigenschaftsspektrum aufweisen, welches sehr gute Reinigungung, Hautverträglichkeit, Temperatur- und Lagerstabilität und ökologische Verträglichkeit umfaßt.

Antibakterielle Spülmittel sind im Stand der Technik bekannt. Als bakteriostatische Komponente werden u.a. Triclosan (2,4,4'-Trichlor-2'-hydroxydiphenylether), natürliche bzw. natur-identische Extrakte, wie z.B. Extrakte aus der Orangenschaie,Pineöl, Geraniol, Nerol usw. verwendet.

Ein Einsatz ökologisch und ökonomisch vertretbarer Triclosan-Mengen führt zwar zu einer ausreichenden antibakteriellen Wirkung bei 100 %iger Anwendungskonzentration, bei Prüfung der antibakteriellen Eigenschaften bei einer Einsatzkonzentration von 50 % ist aber keine ausreichende Hemmwirkung auf das Bakterienwachstum mehr gegeben.

Arbeitet man relativ hohe Mengen natürlicher oder naturidentischer Extrakte ein, so ergeben sich - neben Problemen bei der homogenen Einarbeitung der Wirkstoffe - auch Parfümierungprobleme, da die geruchsintensiven Extrakte nicht oder nur mühsam in die vom Entwickler gewünschte Duftrichtung überparfümiert werden können.

Bei niedrigen Einsatzmengen reicht die bakteriostatische Wirkung nicht aus, um auch eine ausreichende Hemmung des Bakterienwachstums bei Anwendung des Handgeschirrspülmittels unter Nutzung feuchter Spültücher, Schwämme oder Bürsten zu garantieren.

Andere Wirkstoffe, wie z.B. Chloramin-T (Toluolsulfonsäurechloramid-Natriumsalz), Germall 115 (Imidazolidinyl-Harnstoff), Natriumformiat, 2-Phenoxyethanol, 1-Phenoxy-2-propanol, 2-Phenoxy-1-propanol zeigten insbesondere bei 50 %iger Einsatzkonzentration keine ausreichende antibakterielle Wirkung.

Geschirrspülmittel enhaltend Benzosäure bzw. ihre Salze sind aus US-A-39 6317 und US-A-5 510 052 bekannt.

Keine der im Stand der Technik vorgeschlagenen Zusammensetzungen eignet sich demnach als beliebig parfümierbares, sehr gut reinigendes, hautverträgliches, temperatur- und lagerstabiles und ökologisch verträgliches Handgeschirrspülmittel mit spezifischer antibakterieller Wirksamkeit bei konzentrierter Anwendung auf feuchten Arbeitsflächen, Küchengeräten unter Nutzung feuchter Spültücher, Schwämme und Bürsten.

Problemlos parfümierbare, sehr gut reinigende, hautverträgliche, temperatur- und lagerstabile und ökologisch verträgliche Produkte mit guter antibakterieller Wirksamkeit bei konzentrierter Anwendung erhält man, wenn man ein tensidhaltiges Gemisch mit Alkylbenzolsulfonat und ggf. weiteren Tensiden, insbesondere Fettalkoholethersulfat, aber auch Alkylpolyglykosid sowie Betain, zusammen mit Benzoesäure bzw. deren Salzen bereitstellt.

Gegenstand der vorliegenden Erfindung ist demnach ein Handgeschirrspülmittel mit guter antibakterieller Wirksamkeit enthaltend anionische Tenside, wobei das Mittel ein oder mehrere Alkylbenzolsulfonate und als antibakterielle Wirkkomponente Benzoesäure und/oder eines oder mehrere ihrer Salze in Mengen von 1 bis 8 Gew.-% enthält.

Ebenfalls Gegenstand der vorliegenden Erfindung ist die Verwendung von Benzoesäure und/oder einem oder mehrerer ihrer Salze als antibakterielle Komponente in Alkylbenzolsulfonat-haltigen Handgeschirrspülmitteln.

Benzoesäuresalze im Sinne der vorliegenden Erfindung sind besonders die Natrium-, Kalium-, Magnesium- oder Calciumsalze sowie deren Mischungen, die allein oder zusammen mit Benzoesäure in den erfindungsgemäßen Mitteln eingesetzt werden können. Für die antibakterielle Wirkung ist es ohne Belang, ob nun Benzoesäuresalze oder Benzoesäure, ggf. zusammen mit den entsprechenden Hydroxiden, d.h. Natrium-, Kalium-, Magnesium- bzw. Calciumhydroxid, eingesetzt werden.

Zur Sicherstellung einer ausreichenden Hemmung des Bakterienwachstums sowie zu einer möglichst hohen Keimabtötungsrate ist ein Gehalt an Benzoesäure und/oder ihren Salzen vorzugsweise von 9 bis 6 % Gew.-% und besonders bevorzugt von 1 bis 4 % Gew.-% anzustreben.

Es wurde außerdem gefunden, daß - im Sinne der Erfindung - eine Benzoesäure- und/oder Benzoesäuresalz-haltige Spülmittelformulierung bei einem pH-Wert im Fertigprodukt zwischen 4 und 6, bevorzugt zwischen 4,5 und 5,5, insbesondere zwischen 4,9 und 5,3, die stärkste antibakterielle Wirksamkeit gepaart mit der günstigsten Lagerstabilität aufweist. Der pH-Wert der erfindungsgemäßen Mittel kann mittels üblicher pH-Regulatoren, beispielsweise Citronensäure oder Natriumhydroxid, eingestellt werden.

Alkylbenzolsulfonate im Sinne der erfindungsgemäßen Lehre sind Alkylbenzolsulfonate mit geradkettigen oder verzweigten, gesättigten oder ungesättigten C₆₋₂₂-Alkylresten, bevorzugt C₈₋₁₈-Alkylresten, insbesondere C₉₋₁₄-Alkylresten, äußerst bevorzugt C₁₀₋₁₃-Alkylresten. Sie werden als Alkalimetall- und/oder Erdalkalimetallsalze, insbesondere Natrium-, Kalium-, Magnesium- und/oder Calciumsalze, wie auch als Ammoniumsalze bzw. Mono-, Di- oder Triethanolammoniumsalze aber genauso als Alkylbenzolsulfonsäure zusammen mit dem entsprechenden Alkalimetall- bzw. Erdalkalimetallhydroxid und/oder Ammoniak bzw. Mono-, Di- oder Triethanolamin eingesetzt.

Wichtig ist u.a. die Klarheit der Produkte, ein Absetzen von Phasen oder Inhaltsstoffen sowie ein trübes Aussehen ist in der Regel - insbesondere auch aus Sicht des Anwenders - nicht erwünscht.

Aufgrund der ausgeprägten Elektrolytempfindlichkeit von Alkylbenzolsulfonat-haltigen, insbesondere Alkylbenzolsulfonatnatriumsalz-haltigen, Mitteln kann die Einarbeitung der für eine ausreichende antibakterielle Wirkung erforderlichen Menge an Benzoesäure bzw. Benzoesäuresalzen zur deren Austrübung bzw. Separierung führen.

Die Einarbeitung von Benzoesäure bzw. Benzoesäuresalzen gelingt jedoch problemlos, wenn man die Alkylbenzolsulfonate teilweise oder vollständig in Form ihrer Mono-, Di- oder Trialkanolammoniumsalze, insbesondere Triethanolammoniumsalze, einsetzt. In einer bevorzugten Ausführungsform der Erfindung enthalten die Mittel dementsprechend Mono-, Di- oder Trialkanolammonium-alkylbenzolsulfonat, insbesondere Triethanolammonium-alkylbenzolsulfonat, in Mengen von, bezogen auf die Gesamtgewichtsmenge an Alkylbenzolsulfonaten, von 10 bis 100 %, vorzugsweise von 30 bis 100 %, insbesondere von 50 bis 100 %.

In einer gleichfalls bevorzugten Ausführungsform der Erfindung enthalten die Mittel als Alkylbenzolsulfonate ausschließlich Mono-, Di- und/oder Trialkanolammonium-alkylbenzolsulfonat, insbesondere Triethanolammonium-alkylbenzolsulfonat.

Die Einarbeitung von Benzoesäure bzw. Benzoaten gelingt ebenfalls, wenn die Mittel eine Kombination von Alkylbenzolsulfonaten mit einem oder mehreren Fettalkoholethersulfaten enthalten. In einer dementsprechend bevorzugten Ausführungsform der Erfindung enthalten die Mittel Alkylbenzolsulfonate und Fettalkoholethersulfate in einem Gewichtsmengenverhältnis von 10 : 1 bis 1 : 5, vorzugsweise von 5 : 1 bis 1 : 2, insbesondere von 2 : 1 bis 1 : 1,5. Auch hierbei sind in einer weiteren bevorzugten Ausführungsform der Erfindung als Alkylbenzolsulfonate ausschließlich Mono-, Di- bzw. Trialkanolammoniumalkylbenzolsulfonate im Mittel enthalten.

Weitere anionische Tenside gemäß der vorliegenden Erfindung können außer den Alkylbenzolsulfonaten und den bereits genannten Fettalkoholethersulfaten aliphatische Sulfate wie Fettalkoholsulfate, Dialkylethersulfate, Monoglyceridsulfate und aliphatische Sulfonate wie Alkansulfonate, Olefinsulfonate, Ethersulfonate, n-Alkylethersulfonate, Estersulfonate, und Lingninsulfonate sein. Ebenfalls im Rahmen der vorliegenden Erfindung verwendbar sind Fettsäurecyanamide, Sulfobemsteinsäureester, Fettsäureisethionate, Acylaminoalkansulfonate (Fettsäuretauride), Fettsäuresarcosinate, Ethercarbonsäuren und Alkyl(ether)phosphate.

Besonders bevorzugt im Rahmen der vorliegenden Erfindung sind die Fettalkoholethersulfate. Ebenfalls bevorzugt sind Fettalkoholsulfate sowie Kombinationen von Fettalkoholethersulfaten und Fettalkoholsulfaten.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen. Erstere sind insbesondere wegen ihrer pflanzlichen Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der *ROELEN*schen Oxo-Synthese erhältlichen Oxo-Alkohole bzw. deren Derivate entsprechend einsetzbar.

Fettalkoholethersulfate sind Produkte von Sulfatierreaktionen an alkoxylierten Alkoholen. Dabei versteht der Fachmann allgemein unter alkoxylierten Alkoholen die Reaktionsprodukte von Alkylenoxid, bevorzugt Ethylenoxid, mit Alkoholen, bevorzugt im Sinne der vorliegenden Erfindung die längerkettigen Alkohole. In der Regel enstehen aus n Molen Ethylenoxid und einem Mol Alkohol, abhängig von den Reaktionsbedingungen ein komplexes Gemisch von Additionsprodukten unterschiedlichen Ethoxylierungsgrades. Eine weitere Ausführungsform besteht im Einsatz von Gemischen der Alkylenoxide bevozugt des Gemisches von Ethylenoxid und Propylenoxid. Ganz besonders bevorzugt im Sinne der vorliegenden Erfindung sind niederethoxylierte Fettalkohole (0,5 bis 4 mol EO, bevorzugt 1 bis 2,5 mol EO).

Bevorzugt werden die anionischen Tenside in Mengen von 0,2 bis 40 Gew.-% eingesetzt, insbesondere von 3 bis 35 Gew.-%, besonders bevorzugt von 5 bis 30 Gew.-%.

Als Tensidmischungen eignen sich besonders jene aus anionischen in Kombination mit einem oder mehreren nichtionischen Tensiden oder Betaintensiden, wobei die Betaintenside in diesem Zusammenhang mit der Klasse der Amphotenside gleichzusetzen ist. Auch der gemeinsame zusätzliche Einsatz von nichtionischen Tensiden und Betaintensiden im Gemisch kann für viele Anwendungen vorteilhaft sein. Insgesamt verwendet man dieTenside in Mengen von 0,2 bis 50 Gew.-%, bevorzugt von 1 bis 40 Gew.-%, insbesondere von 3 bis 35 Gew.-% und äußerst bevorzugt von 5 bis 30 Gew.-%.

Nichtionische Tenside im Rahmen der vorliegenden Erfindung können Alkoxylate sein wie Polyglycolether, Fettalkoholpolygycolether, Alkylphenolpolyglycolether, endgruppenverschlossene Polyglycolether, Mischether und Hydroxymischether und Fettsäurepolyglycolester. Ebenfalls verwendbar sind Ethylenoxid, Propylenoxid, Blockpolymere und Fettsäurealkanolamide und Fettsäurepolyglycolether. Eine wichtige Klasse nichtionischer Tenside, die erfindungsgemäß verwendet werden kann, sind die Polyol-Tenside und hier besonders die Glucotenside, wie Alkylpolyglykosid und Fettsäureglucamide. Besonders bevorzugt sind die Alkylpolyglucoside.

Alkylpolyglykoside sind Tenside, die durch die Reaktion von Zuckern und Alkoholen nach den einschlägigen Verfahren der präparativen organischen Chemie erhalten werden können, wobei es je nach Art der Herstellung zu einem Gemisch monoalkylierter, oligomerer oder polymerer Zucker kommt. Bevorzugte Alkylpolyglykoside können Alkylpolyglucoside sein, wobei besonders bevorzugt der Alkohol ein langkettiger Fettalkohol oder ein Gemisch langkettiger Fettalkohole mit verzweigten oder unverzweigten C₈- bis C₁₈-Alkylketten ist und der Oligomerisierungsgrad (DP) der Zucker zwischen 1 und 10, vorzugsweise 1 bis 6, insbesondere 1,1 bis 3, äußerst bevorzugt 1,1 bis 1,7, beträgt.

Vorzugsweise enthalten die Mittel nichtionische Tenside in Mengen von 0,1 bis 14,9 Gew.-%, insbesondere von 0,5 bis 8 Gew.-% und äußerst bevorzugt von 1 bis 6 Gew.-%.

Zu den Betaintensiden, die erfindungsgemäß eingesetzt werden können, zählen die Alkylbetaine, die Alkylamidobetaine, die Imidazoliniumbetaine und die Aminopropionate genauso wie die Sulfobetaine und Biotenside. Ein bevorzugter Inhaltsstoff ist hierbei Alkylamidobetain.

Vorzugsweise werden diese Betaintenside in Mengen von 0,05 bis 10 Gew.-%, insbesondere von 0,1 bis 7 Gew.-%, äußerst bevorzugt von 0,2 bis 5 Gew.-%, eingesetzt.

Vorteile hinsichtlich der Klarheit der Produkte erhält man auch - insbesondere bei hoch tensidhaltigen Mischungen -, wenn man der Formulierung eine oder mehrere Dicarbonsäuren und/oder deren Salze, allein oder in Mischung, vorzugsweise eine Zusammensetzung aus Natriumsalzen der Adipin-, Bernstein- und Glutarsäure, beimengt, wie sie z.B. unter dem Handeslnamen *Sokalan® DSC Na* erhältlich ist. Als besonders günstig hat sich hierbei der Einsatz von 0,1 bis 8 Gew.-%, bevorzugt 1 bis 6 Gew.-%, besonders bevorzugt 2,5 bis 5 Gew.-% erwiesen.

Eine weitere günstige Komponente der erfindungsgemäßen Mittel sind Lösungsmittel, beispielsweise Alkohole, vorzugsweise niedermolekulare Alkanole mit 1 bis 4 Kohlenstoffatomen im Molekül, insbesondere Ethanol und Isopropanol. Sie tragen zur Einarbeitung von Parfüm und Farbstoff bei, verhindern die Ausbildung flüssigkristalliner Phasen und verbessern die Kältestabilität der klaren Formulierungen. Als besonders günstig hat sich hierbei ein Lösungsmittelgehalt von bis zu 8 Gew.-%, bevorzugt von 0,3 bis 6 Gew.-%, insbesondere von 0,5 bis 5 Gew.-%, gezeigt.

Ebenfalls vorteilhaft wirkt sich diesbezüglich in den erfindungsgemäßen Mitteln die optionale Anwesenheit von Lösungsvermittlern, beispielsweise Alkanolaminen, Polyolen wie Ethylenglykol, 1 ,2-Propylenglykol, Glycerin und anderen ein- und mehrwertigen Alkoholen sowie Alkylbenzolsulfonaten mit 1 bis 3 Kohlenstoffatomen im Alkylrest, insbesondere Cumol-, Toluol- und Xylolsulfonat, in Mengen von bis zu 5 Gew.-%, vorzugsweise 0,05 bis 3 Gew.-%, insbesondere 0,1 bis 2 Gew.-%, aus.

Neben den bisher erwähnten Inhaltsstoffen können noch weitere, in Handgeschirrspülmitteln übliche, Inhaltstoffe, wie z.B. UV-Stabilisatoren, Entschäumer (wie z.B. Siliconöle, Paraffinöle oder Mineralöle), Strukturierungsmittel, Parfumstoffe, Farbstoffe Korrosionsinhibitoren, Konservierungsmittel o.ä., bevorzugt in Mengen von bis zu 5 Gew.-%, enthalten sein.

Die erfindungsgemäßen Handgeschirrspülmittel lassen sich durch Zusammenrühren der einzelnen Bestandteile in beliebiger Reihenfolge und Stehenlassen des Gemisches bis zur Blasenfreiheit herstellen. Die Ansatzreihenfolge ist für die Herstellung des Mittels nicht entscheidend.

### Beispiele

Die erfindungsgemäßen Mittel **E1** bis **E5** wurden wie zuvor beschrieben hergestellt und ihr pH-Wert, ihre Viskosität, ihr Kältetrübungs- bzw. Klarpunkt und teilweise auch ihre antibakterielle Wirkung sowie ihr Spülvermögen bestimmt.

Die Zusammensetzungen der erfindungsgemäßen Mittel **E1** bis **E5** in Gew.-% sowie die bestimmten Eigenschaften sind in Tabelle 1 wiedergegeben. Zusätzlich enthielten die erfindungsgemäßen Mittel **E1** bis **E5** Spuren von Farbstoff. Der pH-Wert der erfindungsgemäßen Mittel **E1** bis **E5** wurde mit Citronensäure eingestellt.

Die Viskosität wurde bei 20 °C mit einem Viskosimeter des Typs *Brookfield LV DV II+* bestimmt (Spindel 25; Scherrate 30 min⁻¹).

Der Kältetrübungspunkt wurde durch Abkühlung einer Probe im Kryostaten mit einer Abkühlrate von 0,2 °C·min⁻¹ bestimmt, wobei als Kältetrübungspunkt die Temperatur angegeben ist, bei der zuerst eine leichte Trübung erkannt wurde. Nachdem die Probe völlig ausgetrübt war, wurde mit einer Aufheizrate von 0,2 °C·min⁻¹ erwärmt. Als Klarpunkt wird die Temperatur angegeben, bei der die Probe erstmals völlig klar vorlag.

Das Spülvermögen der erfindungsgemäßen Mittel **E1** bis **E3** und **E5** wurde in einer halbautomatischen Tellertest-Apparatur unter Einsatz von zwei verschiedenen Anschmutzungen bestimmt (Rindertalganschmutzung bzw. Olivenöl/Schweineschmalzanschmutzung). Dabei wurden bei einer konstanten Temperatur von 40 bzw. 45 °C in 5 l Wasser mit 16 ° deutscher Härte unter konstanten Bedingungen im Vergleich zu einem hochwertigen klassischen Handgeschirrspülmittel als Laborstandard mit dem Testschmutz angeschmutzte Teller gespült, bis der - vor Versuchsbeginn gebildete - Schaum zerstört war und die Teller nicht mehr sauber wurden. Die Konzentration des Mittels betrug hierbei 4 ml pro 5 l Wasser. Die Anzahl der gespülten Teller ist in Relation zum Laborstandard mit einem Spülvermögen von 100 % gesetzt (angegeben ist der Mittelwert über beide Anschmutzungen).

**Tabelle 1**

| | | **E1** | **E2** | **E3** | **E4** | **E5** |
|---|---|---|---|---|---|---|
| C₁₀₋₁₃-ABS-Na-Salz | | 9,4 | 9,1 | 8,5 | - | 8,5 |
| C₁₀₋₁₃-ABS-TEA-Salz | | - | - | - | 9 | 9,5 |
| C_{12/14}-Alkoholethersulfat(2EO)-Na-Salz | | 9,5 | 9 | 10,5 | 9 | 3,5 |
| C_{12/16}-Alkylpolyglucosid, DP = 1,4 | | - | 4 | - | 4 | - |
| Cocoamidopropylbetain | | 0,3 | - | 0,3 | - | - |
| Benzoesäure, techn. | | 3 | 3 | - | - | 3 |
| Na-Benzoat | | - | - | 3,5 | 3,5 | - |
| Ethanol | | 0,9 | - | - | - | - |
| Cumolsulfonat-Na-Salz | | - | 1,5 | 0,2 | 0,9 | - |
| Parfüm | | 0,2 | 0,4 | 0,2 | 0,4 | 0,2 |
| Wasser *ad* | | 100 | 100 | 100 | 100 | 100 |
| pH-Wert | | 5,1 | 5,1 | 5,0 | 5,0 | 5,1 |
| Viskosität bei 20 °C | [mPa·s] | 935 | 955 | 1175 | 1100 | 525 |
| Kältetrübungs-/Klarpunkt | [°C] | -3/+3 | -2/+5 | -3/+2 | +2/+5 | -3/+4 |
| Aussehen | | klar | Klar | klar | Klar | Klar |
| Spülvermögen | [%] | 97 | 102 | 93 | - | 102 |
| DGHM-Suspensionstest^{[1]} | | > 5,08 | > 5,08 | -^{[3]} | -^{[3]} | -^{[3]} |
| *EN 1040*^{[2]} (best. = bestanden) | | -^{[3]} | -^{[3]} | best. | best. | -^{[3]} |

| | | | | | | |
|---|---|---|---|---|---|---|
| ^{[1]} Prüfmethode: quantitativer Suspensionstest in Anlehnung an die DGHM-Prüfmethodik (angegeben ist die logarithmische Reduktionsrate) Prüfkeim: *Salmonelle enteritidis* (Praxisisolat) Prüfkonzentration: 50 %ig in Wasser von 17 ° deutscher Härte Prüftemperatur: Raumtemperatur Einwirkzeit: 15 Minuten | | | | | | |
| ^{[2]} Prüfmethode: quantitativer Suspensionstest in Anlehnung an die europäische Norm *EN 1040* Prüfkeime: *Staphylococcus aereus, Pseudomonas aeruginosa, Escherischia coli* und *Salmonelle enteritidis* (Praxisisolat) Prüfkonzentration: 80 %ig in destilliertem Wasser Prüftemperatur: Raumtemperatur Einwirkzeit: 15 Minuten | | | | | | |
| ^{[3]} nicht getestet | | | | | | |

## Patentansprüche

1. Antibakterielles Handgeschirrspülmittel enthaltend anionische Tenside, **dadurch gekennzeichnet, daß** es ein oder mehrere Alkylbenzolsulfonate und als antibakterielle Wirkkomponente Benzoesäure und/oder eines oder mehrere ihrer Salze in Mengen von 1 bis 8 Gew.-% enthält.

2. Mittel nach Anspruch 1, **dadurch gekennzeichnet, daß** es Mono-, Di- oder Trialkanolammonium-alkylbenzolsulfonat, insbesondere Triethanolammonium-alkylbenzolsulfonat, bevorzugt in Mengen von, bezogen auf die Gesamtgewichtsmenge an Alkylbenzolsulfonaten, von 10 bis 100 %, vorzugsweise von 30 bis 100 %, insbesondere von 50 bis 100 %, enthält.

3. Mittel nach Anspruch 2, **dadurch gekennzeichnet, daß** es als Alkylbenzolsulfonate ausschließlich Mono-, Di- oder Trialkanolammonium-alkylbenzolsulfonat, insbesondere Triethanolammonium-alkylbenzolsulfonat enthält.

4. Mittel nach einem der vorstehenden Ansprüche, **dadurch gekennzeichnet, daß** es ein oder mehrere Fettalkoholethersulfate enthält.

5. Mittel nach Anspruch 4, **dadurch gekennzeichnet, daß** es Alkylbenzolsulfonate und Fettalkoholethersulfate in einem Gewichtsmengenverhältnis von 10 : 1 bis 1 : 5, vorzugsweise von 5 : 1 bis 1 : 2, insbesondere von 2 : 1 bis 1 : 1,5, enthält.

6. Mittel nach einem der vorstehenden Ansprüche, **dadurch gekennzeichnet, daß** es einen pH-Wert zwischen 4,0 und 6,0, bevorzugt zwischen 4,5 und 5,5, besonders bevorzugt zwischen 4,9 und 5,3 aufweist.

7. Mittel nach einem der vorstehenden Ansprüche, **dadurch gekennzeichnet, daß** es anionische Tenside in Kombination mit einem oder mehreren nichtionischen Tensiden oder Betaintensiden enthält.

8. Mittel nach Anspruch 7, **dadurch gekennzeichnet, daß** es nichtionische Tenside und Betaintenside enthält.

9. Mittel nach Anspruch 7 oder 8, **dadurch gekennzeichnet, daß** es als eine nichtionische Tensidkomponente ein oder mehrere Alkylpolyglykoside, bevorzugt Alkylpolyglucoside, enthält.

10. Mittel nach einem der vorstehenden Ansprüche, **dadurch gekennzeichnet, daß** es Benzoesäure und/oder eines oder mehrere ihrer Salze in Mengen von 3 bis 8 Gew.-% enthält.

11. Mittel nach einem der vorstehenden Ansprüche, **dadurch gekennzeichnet, daß** es Natrium-, Kalium-, Magnesium- oder Calciumbenzoat oder deren Mischungen allein oder zusammen mit Benzoesäure enthält.

12. Mittel nach einem der vorstehenden Ansprüche, **dadurch gekennzeichnet, daß** es 0,2 bis 50 Gew.-%, bevorzugt 1 bis 40 Gew.-%, besonders bevorzugt 3 bis 35 Gew.-%, äußerst bevorzugt 5 bis 30 Gew.-% Tensidmischung enthält.

13. Mittel nach einem der vorstehenden Ansprüche, **dadurch gekennzeichnet, daß** es
(a) 0,2 bis 40 Gew.-%, vorzugsweise 1 bis 40 Gew.-%, besonders bevorzugt 3 bis 35 Gew.-%, anionische Tenside, insbesondere neben den Alkylbenzolsulfonaten Fettalkoholethersulfate,
(b) 0,1 bis 14,9 Gew.-%, vorzugsweise 0,5 bis 8 Gew.-%, besonders bevorzugt 1 bis 6 Gew.-%, nichtionische Tenside, insbesondere Alkylpolyglucoside, und
(c) 0,05 bis 10 Gew.-%, vorzugsweise 0,1 bis 7 Gew.-%, besonders bevorzugt 0,2 bis 5 Gew.-%, Betaintenside, insbesondere Alkylamidobetaine,
enthält.

14. Mittel nach einem der vorstehenden Ansprüche, **dadurch gekennzeichnet, daß** es ein Lösungsmittel, vorzugsweise ein oder mehrere niedermolekulare Alkohole, insbesondere Ethanol, in Mengen von bis zu 8 Gew.-%, bevorzugt von 0,3 bis 6 Gew.-%, insbesondere von 0,5 bis 5 Gew.-%, enthält.

15. Mittel nach einem der vorstehenden Ansprüche, **dadurch gekennzeichnet, daß** es ein oder mehrere Lösungsvermittler aus der Gruppe der Alkanolamine, Polyole, insbesondere Ethylenglykol, 1,2-Propylenglykol, Glycerin, sowie Alkylbenzolsulfonate mit 1 bis 3 Kohlenstoffatomen im Alkylrest, insbesondere Cumol-, Toluol- und Xylolsulfonate, in Mengen von bis zu 5 Gew.-%, vorzugsweise 0,05 bis 3 Gew.-%, insbesondere 0,1 bis 2 Gew.-%, enthält.

16. Mittel nach einem der vorstehenden Ansprüche, **dadurch gekennzeichnet, daß** es als weiteren Inhaltsstoff eine oder mehrere Dicarbonsäuren und/oder deren Salze, allein oder in Mischung, in Mengen von 0,1 bis 8 Gew.-%, bevorzugt in Mengen zwischen 1 und 6 Gew.-%, insbesondere zwischen 2,5 und 5 Gew.-%, enthält.

17. Mittel nach einem der vorstehenden Ansprüche, **dadurch gekennzeichnet, daß** es weiter in Handgeschirrspülmitteln übliche Inhaltstoffe, wie UV-Stabilisatoren, Entschäumer, Lösungsvermittler, Strukturierungsmittel, Parfumstoffe, Farbstoffe, Korrosionsinhibitoren oder Konservierungsmittel, enthält.

18. Verwendung von Benzoesäure und/oder einem oder mehrerer ihrer Salze in Mengen von 1 bis 8 Gew.-% als antibakterielle Komponente in Alkylbenzolsulfonat-haltigen Handgeschirrspülmitteln.

## Claims

1. Antibacterial hand dishwashing detergent containing anionic surfactants, **characterized in that** it contains one or more alkyl benzenesulfonates and, as antibacterial active component, benzoic acid and/or one or more of its salts in quantities of 1 to 8% by weight.

2. Detergent as claimed in claim 1, **characterized in that** it contains mono-, di- or trialkanolammonium alkyl benzenesulfonate, more particularly triethanolammonium alkyl benzenesulfonate, preferably in quantities - based on the total quantity by weight of alkyl benzenesulfonates - of 10 to 100%, preferably 30 to 100% and more particularly 50 to 100%.

3. Detergent as claimed in claim 2, **characterized in that** it contains only mono-, di- or trialkanolammonium alkyl benzenesulfonate, more particularly triethanolammonium alkyl benzenesulfonate, as alkyl benzenesulfonates.

4. Detergent as claimed in any of the preceding claims, **characterized in that** it contains one or more fatty alcohol ether sulfates.

5. Detergent as claimed in claim 4, **characterized in that** it contains alkyl benzenesulfonates and fatty alcohol ether sulfates in a quantity ratio by weight of 10:1 to 1:5, preferably 5:1 to 1:2 and more particularly 2:1 to 1:1.5.

6. Detergent as claimed in any of the preceding claims, **characterized in that** it has a pH value of 4.0 to 6.0, preferably between 4.5 and 5.5 and more particularly between 4.9 and 5.3.

7. Detergent as claimed in any of the preceding claims, **characterized in that** it contains anionic surfactants in combination with one or more nonionic surfactants or betaine surfactants.

8. Detergent as claimed in claim 7, **characterized in that** it contains nonionic surfactants and betaine surfactants.

9. Detergent as claimed in claim 7 or 8, **characterized in that** it contains one or more alkyl polyglycosides, preferably alkyl polyglucosides, as a nonionic surfactant component.

10. Detergent as claimed in any of the preceding claims, **characterized in that** it contains benzoic acid and/or one of its salts in quantities of 3 to 8% by weight.

11. Detergent as claimed in any of the preceding claims, **characterized in that** it contains sodium, potassium, magnesium or calcium benzoate or mixtures thereof on their own or together with benzoic acid.

12. Detergent as claimed in any of the preceding claims, **characterized in that** it contains 0.2 to 50% by weight, preferably 1 to 40% by weight, more preferably 3 to 35% by weight and most preferably 5 to 30% by weight of surfactant mixture.

13. Detergent as claimed in any of the preceding claims, **characterized in that** it contains
(a) 0.2 to 40% by weight, preferably 1 to 40% by weight and more particularly 3 to 35% by weight of anionic surfactants, more particularly - besides the alkyl benzenesulfonates - fatty alcohol ether sulfates,
(b) 0.1 to 14.9% by weight, preferably 0.5 to 8% by weight and more particularly 1 to 6% by weight nonionic surfactants, more particularly alkyl polyglucosides, and
(c) 0.5 to 10% by weight, preferably 0.1 to 7% by weight and more particularly 0.2 to 5% by weight betaine surfactants, more especially alkyl amidobetaines.

14. Detergent as claimed in any of the preceding claims, **characterized in that** it contains a solvent, preferably one or more low molecular weight alcohols, more particularly ethanol, in quantities of up to 8% by weight, preferably in quantities of 0.3 to 6% by weight and more particularly in quantities of 0.5 to 5% by weight.

15. Detergent as claimed in any of the preceding claims, **characterized in that** it contains one or more solubilizers from the group of alkanolamines, polyols, more particularly ethylene glycol, 1,2-propylene glycol, glycerol and alkyl benzenesulfonates with 1 to 3 carbon atoms in the alkyl chain, more particularly cumene, toluene and xylene sulfonates in quantities of up to 5% by weight, preferably in quantities of 0.05 to 3% by weight and more particularly in quantities of 0.1 to 2% by weight.

16. Detergent as claimed in any of the preceding claims, **characterized in that** it contains one or more dicarboxylic acids and/or salts thereof individually or in admixture in quantities of 0.1 to 8% by weight, preferably in quantities of 1 to 6% by weight and more particularly in quantities of 2.5 to 5% by weight as an additional ingredient.

17. Detergent as claimed in any of the preceding claims, **characterized in that** it contains other ingredients typical of hand dishwashing detergents, such as UV stabilizers, defoamers, solubilizers, structurants, perfumes, dyes, corrosion inhibitors or preservatives.

18. Use of benzoic acid and/or one or more of its salts in quantities of 1 to 8% by weight as an antibacterial component in hand dishwashing detergents containing alkyl benzenesulfonate.

## Revendications

1. Produit antibactérien pour le lavage manuel de la vaisselle, contenant des agents tensioactifs anioniques, **caractérisé en ce qu'**il contient un ou plusieurs alkylbenzènesulfonates et comme composant actif antibactérien de l'acide benzoïque et/ou un ou plusieurs de ses sels en des quantités de 1 à 8% en poids.

2. Produit selon la revendication 1, **caractérisé en ce qu'il** contient de l'alkylbenzènesulfonate de monoalcanolammonium, de dialcanolammonium ou de trialcanolammonium, en particulier de l'alkylbenzènesulfonate de triéthanolammonium, de préférence en des quantités, par rapport à la quantité totale en poids d'alkylbenzènesulfonates, de 10 à 100%, de préférence de 30 à 100%, en particulier de 50 à 100%.

3. Produit selon la revendication 2, **caractérisé en ce qu'il** contient comme alkylbenzènesulfonates exclusivement de l'alkylbenzènesuifonate de monoalcanolammonium, de dialcanolammonium ou de trialcanolammonium, en particulier de l'alkylbenzènesulfonate de triéthanolammonium.

4. Produit selon l'une quelconque des revendications précédentes, **caractérisé en ce qu'**il contient un ou plusieurs éthersulfates d'alcool gras.

5. Produit selon la revendication 4, **caractérisé en ce qu'**il contient des alkylbenzènesulfonates et des éthersulfates d'alcool gras dans un rapport en quantités en poids de 10 : 1 à 1 : 5, de préférence de 5 : 1 à 1 : 2, en particulier de 2 : 1 à 1 : 1,5.

6. Produit selon l'une quelconque des revendications précédentes, **caractérisé en ce qu'**il présente un pH entre 4,0 et 6,0, de préférence entre 4,5 et 5,5, de manière particulièrement préférée entre 4,9 et 5,3.

7. Produit selon l'une quelconque des revendications précédentes, **caractérisé en ce qu'**il contient des agents tensioactifs anioniques en combinaison avec un ou plusieurs agents tensioactifs non ioniques ou d'agents tensioactifs bétaïne.

8. Produit selon la revendication 7, **caractérisé en ce qu'**il contient des agents tensioactifs non ioniques et des agents tensioactifs de bétaïne.

9. Produit selon la revendication 7 ou 8, **caractérisé en ce qu'**il contient comme composant tensioactif non ionique un ou plusieurs alkylpolyglycosides, de préférence des alkylpolyglucosides.

10. Produit selon l'une quelconque des revendications précédentes, **caractérisé en ce qu'**il contient de l'acide benzoïque et/ou un ou plusieurs de ses sels en des quantités de 3 à 8% en poids.

11. Produit selon l'une quelconque des revendications précédentes, **caractérisé en ce qu'**il contient du benzoate de sodium, de potassium, de magnésium ou de calcium ou leurs mélanges, seuls ou avec de l'acide benzoïque.

12. Produit selon l'une quelconque des revendications précédentes, **caractérisé en ce qu'**il contient 0,2 à 50% en poids, de préférence 1 à 40% en poids, de manière particulièrement préférée 3 à 35% en poids, de manière extrêmement préférée 5 à 30% en poids de mélange d'agents tensioactifs.

13. Produit selon l'une quelconque des revendications précédentes, **caractérisé en ce qu'**il contient
(a) 0,2 à 40% en poids, de préférence 1 à 40% en poids, de manière particulièrement préférée 3 à 35% en poids, d'agents tensioactifs anioniques, en particulier en plus des alkylbenzènesulfonates et des éthersulfates d'alcool gras,
(b) 0,1 à 14,9% en poids, de préférence 0,5 à 8% en poids, de manière particulièrement préférée 1 à 6% en poids, d'agents tensioactifs non ioniques, en particulier des alkylpolyglucosides, et
(c) 0,05 à 10% en poids, de préférence 0,1 à 7% en poids, de manière particulièrement préférée 0,2 à 5% en poids d'agents tensioactifs de bétaïne, en particulier des alkylamidobétaïnes.

14. Produit selon l'une quelconque des revendications précédentes, **caractérisé en ce qu'**il contient un solvant, de préférence un ou plusieurs alcools de bas poids moléculaire, en particulier de l'éthanol, en des quantités allant jusqu'à 8% en poids, de préférence de 0,3 à 6% en poids, en particulier de 0,5 à 5% en poids.

15. Produit selon l'une quelconque des revendications précédentes, **caractérisé en ce qu'**il contient un ou plusieurs promoteurs de solubilisation du groupe des alcanolamines, des polyols, en particulier l'éthylèneglycol, le 1,2-propylèneglycol, le glycérol, ainsi que des alkylbenzènesulfonates comprenant 1 à 3 atomes de carbone dans le radical alkyle, en particulier les cumènesulfonates, les toluènesulfonates et les xylènesulfonates, en des quantités allant jusqu'à 5% en poids, de préférence de 0,05 à 3% en poids, en particulier de 0,1 à 2% en poids.

16. Produit selon l'une quelconque des revendications précédentes, **caractérisé en ce qu'**il contient, comme autre constituant, un ou plusieurs acides dicarboxyliques et/ou leurs sels, seuls ou en mélange, en des quantités de 0,1 à 8% en poids, de préférence en des quantités entre 1 et 6% en poids, en particulier entre 2,5 et 5% en poids.

17. Produit selon l'une quelconque des revendications précédentes, **caractérisé en ce qu'**il contient en outre des constituants usuels dans les produits pour le lavage manuel de vaisselle, tels que les stabilisateurs UV, les anti-mousses, les promoteurs de solubilisation, les agents de structuration, les parfums, les colorants, les inhibiteurs de corrosion ou les conservateurs.

18. Utilisation de l'acide benzoïque et/ou d'un ou plusieurs de ses sels en des quantités de 1 à 8% en poids comme composant antibactérien dans des produits pour le lavage manuel de vaisselle contenant un ou plusieurs alkylbenzènesulfonates.
